# DEMANDE DE BREVET EUROPEEN

(11) **EP 4 530 423 A1**
(43) Date de publication de la demande: **02.04.2025**
(21) Numéro de dépôt: 24196867.6
(22) Date de dépôt: 28.08.2024
(51) Int. Cl.: E05B 47/02, E05B 59/00, E05C 9/18

(54) **SERRURE DE PORTE COMPORTANT UN PÊNE DORMANT ET UN PÊNE DEMI-TOUR**

(30) Priorité: 29.09.2023 FR 2310459
(71) Demandeur: COGELEC, 85290 Mortagne-sur-Sèvre (FR)
(72) Inventeur: BEAUJOUR, Benoît, 85290 MORTAGNE-SUR-SÈVRE (FR)
(74) Mandataire: INNOV-GROUP

(57) **Abrégé**

Cette serrure comporte :
- une liaison coulissante entre une tringle et un pêne dormant apte à autoriser la tringle à poursuivre son déplacement depuis une position déverrouillée jusqu'à une position libre,
- un actionneur (46) apte, après avoir déplacé la tringle d'une position verrouillée jusqu'à sa position déverrouillée, à entraîner le déplacement de la tringle jusqu'à sa position libre, et
- une liaison mécanique (160) entre la tringle et un pêne demi-tour (36) apte :
- à déplacer le pêne demi-tour d'une position sortie vers une position rentrée lorsque la tringle est déplacée par l'actionneur depuis sa position déverrouillée jusqu'à sa position libre, et
- dans la position déverrouillée de la tringle, à autoriser le déplacement du pêne demi-tour vers sa position rentrée par coopération de forme avec un montant solidaire d'un dormant de porte.

## Description

L'invention concerne une serrure de porte comportant un pêne dormant et un pêne demi-tour ainsi qu'un mécanisme à pêne pour la réalisation de cette serrure.

Dans ce type de serrure, pour faciliter le déplacement du pêne dormant de sa position sortie vers sa position rentrée, il est préférable de conserver le pêne demi-tour dans sa position sortie pendant toute la durée du déplacement du pêne dormant vers sa position rentrée. En effet, dans ce cas, le pêne demi-tour maintient le pêne dormant centré à l'intérieur de la cavité dans laquelle il est reçu dans sa position sortie. Les frottements entre les parois intérieures de cette cavité et le pêne dormant qui peuvent se produire lors de ce déplacement, sont alors réduits.

Il est également souhaitable, pour faciliter l'ouverture de la porte, que le déplacement du pêne dormant vers sa position rentrée et le déplacement du pêne demi-tour vers sa position rentrée soient actionnés par le même actionneur. Cet actionneur ne peut pas être la poignée de la porte car l'actionnement de la poignée doit permettre de déplacer seulement le pêne demi-tour vers sa position rentrée sans déplacer les pênes dormants. A cet effet, il a déjà été proposé que cet actionneur soit le cylindre de la serrure. Ceci est particulièrement avantageux car, dans ce cas, en tournant simplement sa clé dans le cylindre, l'utilisateur peut à la fois déplacer les pênes dormants vers leurs positions rentrées et aussi le pêne demi-tour. Dès lors, une fois que l'utilisateur a fini de tourner la clé, il peut ouvrir la porte simplement en la poussant sans avoir à utiliser la poignée pour faire rentrer le pêne demi-tour. De plus, puisque c'est le cylindre qui actionne le déplacement des pênes dormants vers leurs positions rentrées, seule une personne autorisée à entrer peut faire cela.

Des exemples de telles serrures sont décrits dans les demandes FR2821381, DE1033082B et EP2208840A2. Toutefois, les mécanismes qui permettent de déplacer d'abord les pênes dormants et, seulement ensuite, le pêne demi-tour sont complexes. Par exemple, dans la demande FR2821381, ce mécanisme comporte un pignon et des crémaillères ayant des formes très particulières. Dans la demande EP2208840A2, il faut utiliser une tringle supplémentaire et, au minimum, deux tours de clé complets dans le cylindre. Dans le brevet DE1033082B, il faut utiliser un premier mécanisme pour déplacer le pêne dormant et un second mécanisme, comportant une tringle, pour déplacer le pêne demi-tour.

De l'état de la technique est également connu de EP1288404A2, DE3836694C2 et EP1464783B1.

L'invention vise à remédier à cet inconvénient en proposant une serrure dans laquelle le mécanisme pour déplacer d'abord le pêne dormant et, seulement ensuite, le pêne demi-tour est simplifié.

L'invention est exposée dans le jeu de revendications joint.

L'invention sera mieux comprise à la lecture de la description qui va suivre, donnée uniquement à titre d'exemple non limitatif et faite en se référant aux dessins sur lesquels :
- la figure 1 est une illustration schématique de l'architecture d'un système de contrôle d'accès,
- la figure 2 est une illustration schématique des différents composants d'une serrure électronique du système de la figure 1,
- les figures 3 à 5 sont des vus partielles d'un mécanisme à pêne de la serrure de la figure 2 dans trois états différents,
- la figure 6 est une vue d'une liaison coulissante du mécanisme à pêne des figures 3 à 5,
- la figure 7 est une vue de face d'une encoche de la liaison coulissante de la figure 6,
- la figure 8 est une vue en perspective d'un support de la liaison coulissante de la figure 6,
- les figures 9 à 11 sont des vues partielles d'un carter de la serrure de la figure 2 dans trois états différents,
- la figure 12 est une vue de face d'une liaison mécanique située à l'intérieur du carter des figures 9 à 11,
- la figure 13 est une vue en perspective d'un levier de la liaison mécanique de la figure 12.

Dans cette description, la terminologie, les conventions et les définitions des termes utilisés dans ce texte sont introduites dans un chapitre I. Ensuite, des exemples détaillés de modes de réalisation sont décrits dans un chapitre II en référence aux figures. Dans un chapitre III, des variantes de ces modes de réalisation sont présentées. Enfin, les avantages des différents modes de réalisation sont précisés dans un chapitre IV.

### Chapitre I : Définitions, terminologies et conventions :

Dans les figures, les mêmes références sont utilisées pour désigner les mêmes éléments.

Dans la suite de cette description, les caractéristiques et fonctions bien connues de l'homme du métier ne sont pas décrites en détails.

Les figures 1 et 3 à 13 sont orientées par rapport à un repère orthogonal XYZ, où les directions X et Y sont horizontales et la direction Z est verticale. Les termes tels que « au-dessus », « au-dessous », « haut », « bas », « supérieur », « inférieur » sont définis par rapport à la direction Z. Les termes tels que « avant » et « arrière » sont définis par rapport à la direction Y. Les termes « droite » et « gauche » sont définis par rapport à la direction X, la direction X pointant vers la droite.

### Chapitre II : Exemple de mode de réalisation

La figure 1 représente un système 2 de contrôle d'accès à un domicile. Le système 2 permet de s'assurer qu'une personne non-autorisée à entrer à l'intérieur du domicile ne peut pas le faire ou que très difficilement. Par la suite, à titre d'exemple, la personne autorisée à entrer dans le domicile est le propriétaire. A cet effet le système 2 comporte :
- une porte 4 d'entrée,
- un terminal distant 6 destiné à être utilisé par le propriétaire, et
- une serrure électronique 8 montée sur la porte 4.

Par la suite, la serrure 8 est décrite dans le cas particulier où il s'agit d'un bandeau de porte. Par conséquent, la référence numérique 8 est aussi utilisée pour désigner le bandeau de porte.

La porte 4 est située à l'entrée du domicile. Cette porte 4 délimite l'intérieur du domicile de l'extérieur du domicile. Par la suite, les termes « intérieur » et « extérieur » sont utilisés pour désigner ce qui est situé, respectivement, à l'intérieur et à l'extérieur du domicile. Par exemple, la porte 4 est une porte pallière d'un appartement ou d'une maison ou de tout autre logement. La porte 4 comporte une face intérieure tournée vers l'intérieur du domicile et, du côté opposé, une face extérieure. Les faces intérieure et extérieure s'étendent principalement dans des plans verticaux parallèles. La porte 4 est déplaçable entre une position ouverte, représentée sur la figure 1, et une position fermée. Dans la position ouverte, une personne peut entrer à l'intérieur du domicile et donc se déplacer depuis l'extérieur du domicile vers l'intérieur. A l'inverse, dans la position fermée, une personne ne peut pas entrer à l'intérieur du domicile.

Dans ce mode de réalisation, le repère orthogonal XYZ est fixé, sans aucun degré de liberté, sur la face intérieure de la porte 4. La direction X est dirigée de la tranche de la porte le long de laquelle est fixé le bandeau 8, vers les gonds de cette porte. La direction Y est dirigée de l'intérieur du domicile vers l'extérieur du domicile.

Le terminal 6 est par exemple situé à l'extérieur du domicile et peut être éloigné de plusieurs kilomètres du domicile. Pour simplifier la figure 1, un seul terminal 6 est représenté. Toutefois, en pratique, il existe souvent plusieurs exemplaires du terminal 6 qui fonctionnent de la même façon. Seul le terminal 6 est décrit plus en détail par la suite.

Le terminal 6 est capable d'établir une communication visiophonique avec un personne située du côté extérieur de la porte 4. Il est également capable d'envoyer une commande de déverrouillage au bandeau 8. Pour cela, il comporte :
- une mémoire 16 comportant les données et les instructions nécessaires pour son fonctionnement,
- un microprocesseur 18 apte à exécuter les instructions enregistrées dans la mémoire 16,
- une interface homme-machine 20, et
- un émetteur-récepteur 22.

L'interface 20 comporte, par exemple, un ou plusieurs boutons actionnables par le propriétaire. Ici, elle comporte notamment un bouton 26 pour déclencher l'envoi de la commande de déverrouillage.

L'émetteur-récepteur 22 permet de raccorder le terminal 6 au bandeau 8 par l'intermédiaire d'un réseau 28 de télécommunication grande distance tel qu'un réseau de téléphonie sans-fil ou le réseau Internet.

Le terminal 6 est, typiquement, le smartphone du propriétaire.

Le bandeau 8 est un bandeau de porte multipoints. Le bandeau 8 est monté, sans aucun degré de liberté, sur la face intérieure de la porte 4.

Le bandeau 8 se présente sous la forme d'une seule pièce à l'intérieure de laquelle sont logés les différents composants décrits en référence à la figure 2. A cet effet, le bandeau 8 se présente sous la forme d'un boîtier rigide 30 à l'intérieur duquel sont fixés ses différents composants. Le boîtier 30 est ici fixé le long de la tranche verticale de la porte 4 située du côté opposé aux gonds. Le boîtier 30 est fixé sur la face intérieure de la porte 4, par exemple, à l'aide de vis. Ainsi, avantageusement, le bandeau 8 peut être installé sur la face intérieure d'une porte préexistante.

Sur la figure 1, seules sont visibles les composants du bandeau 8 qui dépassent du boîtier 30 du côté intérieur ou traverse la tranche verticale de ce boîtier 30. Ainsi, seuls les composants suivants du bandeau 8 sont visibles sur la figure 1 :
- un pêne 36 demi-tour,
- une poignée 38,
- des pênes dormants 42,
- un écran tactile 44, et
- un cylindre 46 de serrure.

Le pêne 36 est déplaçable par la poignée 38 depuis une position sortie (représentée sur les figures 1, 3, 4, 9 et 10) jusqu'à une position rentrée (représentée sur les figures 5, 11 et 12). Le pêne 36 est repoussé, en permanence, vers sa position sortie par un ressort de rappel. Une extrémité distale 36d (Figures 9, 10 et 13) du pêne 36 est biseautée de sorte que lorsque la porte 4 est claquée de sa position ouverte vers sa position fermée, par coopération de forme entre l'extrémité biseautée 36d et un montant 40, le pêne 36 s'enfonce à l'intérieur du boîtier 30 à l'encontre de la force du ressort de rappel afin de permettre à la porte 4 d'atteindre sa position fermée. Une fois atteint la position fermée, le ressort repousse le pêne 36 dans sa position sortie et l'extrémité distale 36d pénètre à l'intérieur d'une cavité correspondante aménagée dans le montant 40. Ainsi, lorsque la porte est dans sa position fermée et que le pêne 36 est dans sa position sortie, le pêne 36 retient la porte 4 dans sa position fermée.

Le montant 40 est fixé, sans aucun degré de liberté, sur le dormant de la porte 4.

Chacun des pênes dormants 42 est déplaçable entre une position sortie, représentée sur les figures 1, 3 et 6, et une position rentrée représentée sur les figures 4 et 5. Pour cela, chaque pêne 42 se déplace, à coulissement, à travers une ouverture respective aménagée dans la paroi du boîtier 30. A cet effet, le bandeau 8 comporte pour chaque pêne 42 un pallier 43 (Figures 6 et 7) qui entoure l'ouverture à travers laquelle ce pêne 42 débouche. Dans la position sortie, une extrémité distale 42d (Figure 8) de chaque pêne 42 est reçue dans une cavité correspondante aménagée dans le montant 40 pour verrouiller la porte 4 dans sa position fermée. Dans sa position rentrée, l'extrémité distale 42d de chaque pêne 42 est rétractée à l'intérieur du boîtier 30 et située en dehors de la cavité aménagée dans le montant 40. Ainsi, lorsque tous les pênes 42 sont dans leurs positions rentrées, la porte 4 est déverrouillée et peut être déplacée de sa position fermée vers sa position ouverte après avoir enfoncé la poignée 38. Contrairement au pêne 36, les extrémités distales des pênes 42 ne sont pas biseautées. Ils ne peuvent donc pas être déplacés vers leurs positions rentrées simplement par coopération de forme avec le montant 40 comme c'est le cas pour le pêne 36. Ici, dans sa position rentrée, l'extrémité 42d de chaque pêne 42 horizontal affleure l'ouverture du boîtier 30 bordée par le pallier 43. Ainsi, dans la position rentrée, les pênes 42 horizontaux obstruent la majorité de la surface de cette ouverture. Typiquement, à cet effet, l'extrémité 42d est plane et s'étend essentiellement dans un plan vertical parallèle aux directions Y et Z.

Ici, le bandeau 8 comporte au moins cinq pênes 42. Sur la figure 1, quatre pênes dormants 42 sont représentés dans leur position sortie pour les rendre plus visibles même si la porte 4 est dans sa position ouverte. Par exemple, chaque pêne 42 est un barreau cylindrique déplaçable en translation entre ses positions sortie et rentrée. Parmi les pênes 42, trois d'entre eux se déplacent horizontalement pour se déplacer entre leurs positions sorties et rentrées. Par la suite, ces trois pênes 42 sont appelés « pênes 42 horizontaux ». Les deux autres pênes 42 situés, respectivement, en haut et en bas du bandeau 8, se déplacent verticalement entre leurs positions sorties et rentrées. Ces deux pênes 42 sont appelés « pênes 42 verticaux ».

L'écran tactile 44, le cylindre 46 de serrure et la tête 48 de lecture sont accessibles par une personne située à l'intérieur du domicile.

La figure 2 représente schématiquement l'architecture intérieur du bandeau 8 ainsi que différents éléments connectés à ce bandeau 8.

Le bandeau 8 comporte, principalement logés à l'intérieur du boîtier 30, un mécanisme 50 à pêne et un système 52 d'actionnement du mécanisme 50.

Le mécanisme 50 comprend le pêne 36, les pênes 42 ainsi que les différentes pièces mécaniques nécessaires pour les déplacer entre leurs positions sorties et rentrées.

Le système 52 d'actionnement déplace le mécanisme 50 depuis un état verrouillé vers un état déverrouillé puis vers un état libre. Dans l'état verrouillé, tous les pênes 42 sont dans leurs positions sorties. Dans l'état déverrouillé, tous les pênes 42 sont dans leur position rentrée et seul le pêne 36 est dans sa position sortie. Ainsi, dans l'état déverrouillé, la porte 4 peut être ouverte en tournant la poignée 38 dans un sens de rétractation du pêne 36 puis en poussant ou tirant la porte 4. Dans l'état libre, tous les pênes 36 et 42 sont dans leurs positions rentrées de sorte que la porte peut être ouverte simplement en la poussant ou en la tirant et sans qu'il soit nécessaire pour cela de faire tourner la poignée. A cet effet, par exemple, le système 52 comporte une roue 54 (figures 9 à 11) engrenée avec le mécanisme 50 à pêne. Lorsque cette roue 54 tourne, dans un premier sens, cela déplace le mécanisme 50 de son état verrouillé vers son état déverrouillé puis, si la rotation de la roue 54 est poursuivie dans le même sens, de son état déverrouillé vers son état libre. Lorsque cette même roue 54 tourne en sens inverse, cela ramène le mécanisme 50 de son état libre vers son état déverrouillé puis, de son état déverrouillé vers son état verrouillé. De plus, le système 52 permet d'arrêter le déplacement de la roue 54 lorsque l'un des états, choisi parmi les états verrouillé, déverrouillé et libre, est atteint.

Dans l'état déverrouillé et, ici, dans l'état verrouillé, le mécanisme 50 autorise le déplacement manuel du pêne 36 vers sa position rentrée à l'aide de la poignée 38.

Pour déplacer le mécanisme 50 entre ses différents états, le système 52 comporte au moins un actionneur choisi dans le groupe constitué d'un moteur électrique 60 et du cylindre 46. Dans ce mode de réalisation particulier, le système 52 comporte les deux actionneurs, c'est-à-dire à la fois le cylindre 46 et le moteur électrique 60.

Le cylindre 46 permet notamment de déplacer le mécanisme 50 entre ses différents états même en cas d'indisponibilité du moteur électrique 60. Le moteur 60 est dit "indisponible" lorsqu'il ne peut pas être utilisé pour déplacer le mécanisme 50. Une telle indisponibilité peut résulter d'une panne du moteur 60 ou d'un autre élément du système 52 d'actionnement. Cette indisponibilité peut aussi résulter, par exemple, d'une coupure de l'alimentation électrique du moteur 60.

Dans ce mode de réalisation, le cylindre 46 est un cylindre mécanique dépourvu de tout composant électronique qui nécessite d'être alimenté pour fonctionner. Ici, le cylindre 46 est un cylindre mécanique au format européen. Dans ce mode de réalisation, il comporte un demi-cylindre intérieur et un demi-cylindre extérieur accessibles, respectivement, depuis les côtés intérieur et extérieur de la porte 4. Ainsi, le cylindre 46 peut être utilisé aussi bien à partir du côté extérieur de la porte 4 qu'à partir de son côté intérieur. Pour cela, le bandeau 8 comporte un logement traversant de part en part le boîtier 30 dans la direction Y et dans lequel le demi-cylindre intérieur du cylindre 46 est insérée. Ce logement est situé en vis-à-vis d'un trou traversant la porte 4 dans la direction Y et dans lequel le demi-cylindre extérieur du cylindre 46 est insérée. Classiquement, le cylindre 46 est uniquement fixé, sans aucun degré de liberté, à la porte 4 à l'aide d'une vis dont la tête de vis est seulement accessible à partir de la tranche verticale de la porte 4 ou du boîtier 30.

Le cylindre 46 comporte un rotor 62 monté à rotation à l'intérieur d'un stator fixe 64. Le stator 64 est fixé, sans aucun degré de liberté, à la porte 4. Le rotor 62 comporte un canal 66 de clé qui débouche du côté intérieur et du côté extérieur. Ce canal 66 est destiné à recevoir une clé. Le rotor 62 peut être entraîné en rotation autour d'un axe de rotation, parallèle à la direction Y, uniquement lorsqu'une clé autorisée est introduite à l'intérieur du canal 66 puis tournée. Une clé autorisée est une clé autorisée à déplacer le mécanisme 50 vers son état déverrouillé. A l'inverse, en l'absence de clé à l'intérieur du canal 66 ou en présence d'une clé non-autorisée à l'intérieur du canal 66, le rotor 62 est bloqué en rotation et ne peut pas tourner autour de son axe 63 de rotation.

Typiquement, à cet effet, le cylindre 46 comporte un premier jeu de goupilles déplaçables en translation à l'intérieur du stator 64 et, en vis-à-vis, un second jeu de goupilles déplaçables en translation à l'intérieur du rotor 62 par la clé introduite dans le canal 66. Les goupilles du premier jeu sont également connues sous le terme de "contre-goupilles". Lorsqu'une clé autorisée est introduite à l'intérieur du canal 66, les interfaces entre les goupilles du premier et du second jeux de goupilles sont toutes situées au niveau de l'interface entre le rotor 62 et le stator 64, ce qui libère la rotation du rotor 62. L'interface entre le rotor 62 et le stator 64 est également connue sous le terme de "ligne de césure". A l'inverse, en l'absence de clé dans le canal 66 ou en présence d'une clé non autorisée, les interfaces entre les goupilles du premier et du second jeux de goupilles ne sont pas toutes situées au niveau de l'interface entre le rotor 62 et le stator 64, ce qui interdit la rotation du rotor 62.

Le cylindre 46 comporte également un panneton 68. Le panneton 68 est entraîné en rotation par le rotor 62 lorsque ce rotor tourne. C'est la rotation de ce panneton 68 qui actionne le déplacement du mécanisme 50 vers son état déverrouillé puis vers son état libre.

Le moteur 60 comporte un arbre 70 d'entraînement. Lorsque le moteur 60 est commandé pour déplacer le mécanisme 50 vers son état déverrouillé, c'est la rotation de l'arbre 70 qui actionne le déplacement du mécanisme 50.

Le système 52 comporte un arbre 72 de sortie et un mécanisme 74 de couplage mécanique du panneton 68 et de l'arbre 70 à cet arbre 72 pour l'entraîner en rotation. L'arbre 72 déplace successivement le mécanisme 50 dans ses états verrouillé, déverrouillé et libre lorsqu'il est tourné dans un sens et successivement dans ses états libre, déverrouillé et verrouillé lorsqu'il est tourné en sens inverse.

Le mécanisme 74 de couplage transmet le mouvement de rotation du panneton 68 à l'arbre 72 lorsque le rotor 62 est entraîné en rotation par la clé autorisée. En alternance, il transmet le mouvement de rotation de l'arbre 70 à l'arbre 72 lorsque le moteur 60 entraîne cet arbre 70 en rotation. Pour cela, par exemple, le mécanisme 74 est identique à l'un de ceux décrits dans la demande de brevet français déposée sous le numéro FR2203725 le 21/04/2022 par la société COGELEC.

Pour commander le moteur 60, le système 52 comporte une unité 80 de commande. Cette unité 80 comporte :
- un mémoire 82,
- un microprocesseur 84 programmable,
- un émetteur/récepteur 86,
- l'écran tactile 44, et
- un bus 88 de transmission d'informations qui raccorde entre eux les différents composants de l'unité 80.

La mémoire 82 est une mémoire non volatile comportant les instructions à exécuter par le microprocesseur 84. La mémoire 82 comporte l'ensemble des instructions et des données nécessaires pour exécuter les différentes fonctions décrites dans ce texte. En particulier, elle comporte les instructions d'un module logiciel 92 de contrôle d'accès.

L'émetteur/récepteur 86 est apte à établir une liaison sans fil de communication avec le terminal 6 par l'intermédiaire du réseau 28.

La tête 48 de lecture de badges est raccordée à l'unité 80 pour transmettre au module 92 de l'unité 80 les droits d'accès lus dans la mémoire d'un badge 94. Le badge 94 est un badge transportable, à la main, par un être humain. Si les droits d'accès lus dans le badge 94 correspondent à des droits d'accès autorisés à déverrouiller le bandeau 8, le module 92 commande le moteur 60 pour déplacer le mécanisme 50 dans son état déverrouillé puis dans son état libre. Dans le cas contraire, le mécanisme 50 reste dans l'état verrouillé. Par exemple, le badge 94 est un badge à transpondeur qui transmet les droits d'accès contenus dans sa mémoire uniquement lorsqu'il est présenté à proximité de la tête 48.

L'unité 80 de commande est également raccordée aux éléments extérieurs suivants :
- un appareil visiophonique 96 pour établir une communication visiophonique avec une personne située du côté extérieur de la porte 4,
- une tête extérieure 100 de lecture de badges, et
- un capteur 102 d'ouverture/fermeture de la porte 4 raccordé à l'unité 80 de commande et, de préférence, logé à l'intérieur du boîtier 30.

L'appareil 96 comporte un caméra, un haut-parleur et un microphone. Cet appareil 96 est, par exemple, monté sur la face extérieure de la porte 4.

La tête extérieure 100 est utilisée pour acquérir les droits d'accès d'une personne située du côté extérieur de la porte 4 et, en réponse, si les droits d'accès acquis autorisent le déverrouillage de la porte 4, le module 92 commande le moteur 60 pour déplacer le mécanisme 50 de son état verrouillé jusqu'à son état déverrouillé puis de son état déverrouillé jusqu'à son état libre. Ici, la tête 100 est capable de lire les droits d'accès enregistrés dans les mêmes badges que ceux utilisés avec la tête 48. Ainsi, le même badge 94 peut être utilisé aussi bien avec la tête 48 qu'avec la tête 100. Pour cela, dans ce mode de réalisation, la tête 100 est structurellement identique à la tête 48 sauf qu'elle est située du côté extérieur de la porte 4. Par exemple, la tête 100 est montée sur la face extérieure de la porte 4.

L'unité 80 est aussi capable de commander le moteur 60 pour faire tourner l'arbre 70 en sens inverse et ainsi ramener successivement le mécanisme 50 de son état libre vers son état déverrouillé puis de son état déverrouillé vers son état verrouillé. Par exemple, lorsque à partir des mesures du capteur 102, l'unité 80 détecte que la porte 4 a été déplacée dans sa position ouverte et que le mécanisme 50 est dans son état libre, l'unité 80 commande le moteur 60 pour ramener automatiquement le mécanisme 50 dans son état déverrouillé. Ainsi, lorsque l'utilisateur referme la porte 4 derrière lui, le pêne 36 est dans sa position sortie ce qui permet de maintenir la porte 4 dans sa position fermée. Ensuite, lorsque à partir des mesures du capteur 102, l'unité détecte que la porte 4 est dans sa position fermée depuis une durée prédéterminée DF et que le mécanisme 50 est dans son état déverrouillé, l'unité 80 commande automatiquement le moteur 60 pour ramener le mécanisme 50 dans son état verrouillé.

En particulier, l'unité 80 commande aussi le déplacement de mécanisme 50 de son état verrouillé jusqu'à son état libre en réponse à la réception d'une commande de déverrouillage transmise par le terminal 6. A l'inverse, l'unité 80 commande le déplacement du mécanisme 50 de son état libre ou de son état déverrouillé, vers l'état verrouillé en réponse à la réception d'une commande de verrouillage transmise par le terminal 6 ou acquise par l'intermédiaire de l'écran 44.

Le mécanisme 50 à pêne est maintenant décrit plus en détail en référence aux figures 3 à 13. Par la suite, la description du mécanisme 50 est faite dans le cas d'un pêne 42 horizontal situé dans la partie supérieure du bandeau 8. Tout ce qui est décrit pour ce pêne 42 s'applique aux autres pênes horizontaux du bandeau 8.

Les figures 3 à 5 représentent le mécanisme 50 dans ses états, respectivement, verrouillé, déverrouillé et libre lorsqu'un capot du boîtier 30 est retiré pour laisser apparaître l'intérieur du boîtier 30.

La boîtier 30 comprend une plaque arrière 120 fixée, sans aucun degré de liberté, sur la face intérieure de la porte 4. Par exemple, cette plaque arrière est fixée à l'aide de vis sur la face intérieure de la porte 4. De préférence, cette plaque arrière est en métal.

Le mécanisme 50 comporte une tringle supérieure 130 utilisée pour déplacer simultanément tous les pênes 42 qui se trouvent au-dessus d'un carter 132. Le mécanisme 50 comporte aussi une tringle inférieure, similaire à la tringle 130, mais utilisée pour déplacer simultanément tous les pênes 42 situés en dessous du carter 132.

Ici, la tringle 130 est montée, déplaçable uniquement en translation parallèlement à la direction Z, dans le boîtier 30. Pour cela, elle coulisse dans des guides non représentés. Plus précisément, la tringle 130 se déplace entre une position verrouillée (représentée sur la figure 3), une position déverrouillée (représentée sur la figure 4) et une position libre (représentée sur la figure 5). Les positions verrouillée, déverrouillée et libre de la tringle 130 correspondent, respectivement, aux états verrouillé, déverrouillé et libre du mécanisme 50. Pour passer successivement de sa position verrouillée à sa position déverrouillée puis de sa position déverrouillée vers sa position libre, la tringle 130 se déplace dans une direction de déverrouillage parallèle à la direction Z et dirigée du haut vers le bas.

Ici, la tringle 130 est composée d'un segment extérieur 134 et d'un segment intérieur 136. Le segment 134 est entièrement situé à l'extérieur du carter 132. Le segment 136 est solidaire du carter 132 et essentiellement situé à l'intérieur de ce carter. Seule l'extrémité supérieure du segment 136, qui dépasse au-dessus du carter 132, est visible sur les figures 3 à 5. L'extrémité supérieure du segment 136 est couplée, sans aucun degré de liberté, à l'extrémité inférieure du segment 134 pour former la tringle 130. Les segments 134 et 136 peuvent être découplés l'un de l'autre afin de permettre un remplacement du carter 132 sans pour cela avoir à démonter le segment 134.

Pour chaque pêne 42 horizontal, le mécanisme 50 comporte une liaison coulissante 140 (Figure 6) qui transforme le déplacement vertical de la tringle 130 depuis sa position verrouillée jusqu'à sa position déverrouillée en un déplacement horizontal du pêne 42 depuis sa position sortie jusqu'à sa position rentrée. Ainsi, le déplacement de la tringle 130 depuis sa position verrouillée jusqu'à sa position déverrouillée actionne le déplacement du pêne 42 de sa position sortie jusqu'à sa position rentrée. De plus, ici, cette même liaison 140 autorise la tringle 130 à poursuivre son déplacement dans la direction de déverrouillage, depuis sa position déverrouillée jusqu'à sa position libre tout en maintenant le pêne 42 immobilisé dans sa position rentrée. Les figures 6 à 8 représentent plus en détail cette liaison coulissante 140.

La liaison 140 comporte un support 142 et une encoche 144. Le pêne 42 est fixé, sans aucun degré de liberté, sur le support 142. Le support 142 comporte un pion 146 reçu à coulissement à l'intérieur de l'encoche 144. L'encoche 144 est ici creusée directement dans le segment 134 de la tringle 130.

L'encoche 144 comporte, successivement en allant du bas vers le haut : une portion verticale 150 (Figure 7), une portion inclinée 152, puis une portion verticale 154.

Lorsque la tringle 130 est dans sa position verrouillée, le pion 146 est situé à l'intérieur de la portion 150 ce qui verrouille le pêne 42 dans sa position sortie.

La portion 152 est inclinée par rapport à la direction de déverrouillage. Plus précisément, en allant dans la direction X, la portion 152 remonte de l'extrémité supérieure de la portion 150 jusqu'à l'extrémité inférieure de la portion 154. Lorsque la tringle 130 se déplace vers le bas depuis sa position verrouillée jusqu'à sa position déverrouillée, le pion 146 coulisse d'abord dans la portion 150 jusqu'à atteindre la portion 152. Ce premier déplacement ne déplace pas le pêne 42. Ensuite, le pion 146 coulisse le long de la portion 152 jusqu'à atteindre l'extrémité inférieure de la portion 154. Le coulissement du pion 146 le long de la portion inclinée 152 déplace le pêne 42 de sa position sortie jusqu'à sa position rentrée. La longueur de la portion 152 est ajustée pour que la position rentrée soit atteinte en même temps que le pion 146 atteint l'extrémité supérieure de la portion 152 et avant de s'engager dans la portion 154. Ainsi, dans la position déverrouillée de la tringle 130, le pion 146 se situe au niveau de l'extrémité inférieure de la portion 154 mais il ne s'est pas encore engagé dans la portion 154.

Lorsque la tringle 130 est déplacée de sa position déverrouillée vers sa position libre, le pion 146 s'engage dans la portion 154 et coulisse le long de cette portion 154 jusqu'à ce que la tringle 130 atteigne sa position libre. A cet effet, la longueur de la portion 154 est égale ou supérieure à la longueur de la course de la tringle 130 entre ses positions déverrouillée et libre. Comme expliqué plus loin, la longueur de la course de la tringle 130 entre ses positions déverrouillée et libre est suffisante pour déplacer le pêne 36 de sa position sortie jusqu'à sa position rentrée. Lorsque le pion 146 coulisse le long de la portion 154, le pêne 42 est immobile et maintenu dans sa position rentrée. Ainsi, la portion 154 permet de créer une sur-course de la tringle 130 vers le bas le long de laquelle le pêne 42 est immobilisé dans sa position rentrée.

Lorsque la tringle 130 se déplace, vers le bas, le long de cette sur-course, les pênes 42 verticaux pénètrent encore plus loin à l'intérieur du boîtier 30. Ainsi, dans la position libre de la tringle 130, les extrémités distales des pênes 42 verticaux sont entièrement situées à l'intérieur du boîtier 30 et derrière les ouvertures du boîtier 30 qu'ils traversent.

Le mécanisme 50 comporte aussi une liaison mécanique 160 (Figures 9 à 12) entre le segment 136 et le pêne 36. Cette liaison 160 déplace le pêne 36 de sa position sortie jusqu'à sa position rentrée uniquement lorsque la tringle 130 se déplace de sa position déverrouillée jusqu'à sa position libre. Autrement dit, cette liaison 160 transforme le déplacement de la tringle 130 depuis sa position déverrouillée vers sa position libre en un déplacement du pêne 36 depuis sa position sortie vers sa position rentrée. Ainsi, le déplacement de la tringle 130 depuis sa position déverrouillée jusqu'à sa position libre actionne le déplacement du pêne 36 de sa position sortie vers sa position rentrée. Cette liaison 160 autorise aussi :
- le déplacement du pêne 36 vers sa position rentrée par coopération de forme entre le montant 40 et l'extrémité distale 36d lorsque la tringle 130 est dans sa position déverrouillée et que la porte 4 est claquée dans sa position fermée, et
- le déplacement du pêne 36 vers sa position rentrée à l'aide de la poignée 38 lorsque la tringle 130 est dans sa position déverrouillée.

A cet effet, la liaison 160 s'établit uniquement à partir de la position déverrouillée de la tringle 130 et reste établie tant que la tringle 130 est entre ses positions déverrouillée et libre.

Cette liaison 160 est située à l'intérieur du carter 132. Elle est représentée plus en détail sur les figures 9 à 13.

La liaison 160 comporte un levier 162 et une face 164 de contact aménagée sur le segment 136 de la tringle 130.

Le levier 162 déplace le pêne 36 depuis sa position sortie jusqu'à sa position rentrée lorsqu'il est déplacé en rotation dans un sens de rétractation. Pour cela, le levier 162 est monté libre en rotation autour d'un axe 166 (Figure 13). L'axe 166 est parallèle à la direction Y et fixe par rapport au boîtier 30. Le levier 162 comporte une extrémité supérieure qui est engagée, en permanence, dans une rainure 168 (Figures 12 et 13) creusée dans le pêne 36.

La face 164 est configurée pour :
- s'engager directement avec le levier 162 à partir de la position déverrouillée de la tringle et jusqu'à sa position libre, et
- pour se désengager du levier 162 lorsque la tringle est entre ses positions verrouillée et déverrouillée.

Lorsque la face 164 est engagée avec le levier 162, elle l'entraîne en rotation dans le sens de rétraction au fur et à mesure que la tringle 130 descend vers le bas. Lorsque la face 164 est dégagée du levier 162, le pêne 36 est libre d'être déplacé de sa position sortie vers sa position rentrée par la poignée 38. De plus, dans la position déverrouillée, la face 164 autorise aussi le déplacement du pêne 36 jusqu'à sa position rentrée. A cet effet, la face 164 comporte un pan incliné 170. Le pan 170 est incliné par rapport à la direction de déverrouillage. Ici, vu du côté intérieur, en allant dans la direction X, le pan incliné 170 remonte vers le haut.

Le levier 162 comporte un galet 172 monté libre en rotation autour d'un axe parallèle à la direction Y et excentré par rapport à l'axe166. L'axe de rotation du galet 172 est fixé, sans aucun degré de liberté, au levier 162 de sorte que lorsque la face 164 s'engage avec le levier 162, le galet 172 roule sur le pan incliné 170 entraînant en même temps la rotation du levier 162 dans le sens de rétraction.

Le carter 132 comporte aussi un fouillot 180 monté en rotation autour de l'axe 166. Ce fouillot 180 reçoit le carré de la poignée 38. Ainsi, lorsque la poignée 38 est tournée, le fouillot 180 tourne en même temps. Le levier 162 peut tourner autour de l'axe 166, dans le sens de rétraction, indépendamment du fouillot 180.

Le fouillot 180 comporte une face d'appui 182 (Figure 13) déplaçable entre :
- un état embrayé (représenté sur les figures 9, 10 et 12) dans lequel la face 182 est en appui sur une face d'appui 184 correspondante du levier 162, et
- un état débrayé (représenté sur les figures 11 et 13) qui autorise le déplacement du levier 162 par la face 164 de contact de la tringle 130 sans entraîner en rotation le fouillot 180.

Dans l'état embrayé, la face 182 entraîne en rotation le levier 162 dans le sens de rétractation lorsque le fouillot 180 est lui-même entraîné en rotation par la poignée 38 dans ce même sens.

Entre les positions verrouillée et déverrouillée de la tringle 130, la face 164 n'est pas en appui sur le galet 172 (Figure 9). Lorsque la tringle 130 atteint sa position déverrouillée, le pan incliné 170 entre en contact avec le galet 172 (Figure 10). Ensuite, lorsque la tringle 130 poursuit son déplacement de sa position déverrouillée vers sa position libre, le galet 172 roule sur le pan incliné 170 et fait tourner le levier 162 dans le sens de rétractation. L'extrémité supérieure du levier 162 amène alors le pêne 36 dans sa position rentrée (Figure 11) à l'encontre de la force de rappel du ressort qui le sollicite en permanence vers sa position sortie.

Lorsque la tringle 130 est entre ses positions verrouillée et déverrouillée, le pan incliné 170 n'est pas en contact avec le galet 172. Dans ces conditions, le pêne 36 peut être déplacé dans sa position rentrée en actionnant manuellement la poignée 38. Plus précisément, lorsque la poignée 38 est enfoncée, cela fait tourner le fouillot 180 dans le sens de rétractation. La face 182 pousse alors la face 184 du levier 162, ce qui fait tourner le levier 162 dans le sens de rétractation et déplace donc le pêne 36 de sa position sortie vers sa position rentrée. De façon similaire, lorsque la tringle 130 est dans sa position déverrouillée, le pêne 36 peut toujours être déplacé jusqu'à sa position rentrée à l'aide de la poignée 38 (Figure 12). De plus, dans la position déverrouillée de la tringle 130, le mécanisme 50 est dans son état déverrouillé de sorte qu'il est possible de claquer la porte 4 dans sa position fermée. Dans ce cas, le pêne 36 est déplacé dans sa position rentrée par coopération de forme entre son extrémité distale 36d et le montant 40 avant de revenir automatiquement dans sa position sortie, sous l'action du ressort de rappel, dès qu'il est en face de la cavité correspondante aménagée dans ce montant 40. Ainsi, après avoir claqué la porte 4, celle-ci est retenue dans sa position fermée par le pêne 36 même si les pênes 42 sont dans leurs positions rentrées.

### Chapitre III : Variantes :

### Variantes de la tringle :

En variante, les segments 134 et 136 de la tringle 130 ne forment qu'un seul et même bloc de matière. Dans ce cas, le carter 132 ne peut pas être démonté sans démonter le segment 134.

La tringle 130 peut aussi comporter une butée qui interdit le déplacement du pêne demi-tour 36 vers sa position rentrée tant que les pênes dormants 42 ne sont pas dans leurs positions rentrées. A l'inverse, lorsque la tringle est dans sa position déverrouillée ou située entre sa position déverrouillée et sa position libre, la butée n'interdit plus le déplacement du pêne demi-tour 36 vers sa position rentrée aussi bien à l'aide de la poignée 38 que par coopération de forme entre l'extrémité distale 36d du pêne 36 et le montant 40. Par exemple, cette butée fonctionne comme la butée 58 de la demande EP2674555.

### Variantes de la liaison mécanique 160 entre le tringle et le pêne demi-tour :

D'autres modes de réalisation de la liaison 160 sont possibles. Par exemple, les positions du galet 172 et du pan incliné 170 sont interverties. Dans ce cas, l'axe du galet 172 est solidaire de la tringle 130 et le pan incliné 170 est aménagé sur le levier 162.

Dans un mode de réalisation simplifié, le galet 172 est remplacé par un pion fixé, sans aucun degré de liberté, au levier 162.

Cette liaison 160 peut aussi être réalisée sans passer par l'intermédiaire du levier 162. Par exemple, le pêne 36 comporte un pion qui s'étend dans une direction parallèle à la direction Y. Ce pion est situé à l'intérieur du carter 132. La tringle 130 comporte un pan incliné qui monte en se déplaçant dans la direction X. Ce pan incliné est disposé de manière à ce que le pion du pêne 36 vienne en contact avec la partie inférieure de ce pan incliné uniquement lorsque la tringle 130 est dans sa position déverrouillée. Dans la position déverrouillée, le contact entre le pion et le pan incliné de la tringle est établi tout en laissant le pêne 36 dans sa position sortie. Ce contact n'empêche pas de déplacer le pêne 36 vers sa position rentrée à l'aide de la poignée 38 car il se situe uniquement sur le côté gauche du pion. Ensuite, lorsque la tringle 130 est déplacée de sa position déverrouillée vers sa position libre, le pion glisse le long du pan incliné ce qui déplace le pêne demi-tour vers sa position rentrée.

Cette liaison 160 peut aussi s'établir par l'intermédiaire d'une ou plusieurs pièces intermédiaires supplémentaires. Par exemple, le segment 136 de la tringle 130 comporte une crémaillère qui engrène un pignon intermédiaire uniquement lorsque la tringle se déplace entre sa position déverrouillée et sa position libre. L'axe de ce pignon supplémentaire est fixe et parallèle à la direction Y. Ce pignon supplémentaire est engrené en permanence avec une roue dentée ou une portion de roue dentée fixée sans aucun degré de liberté sur le levier 162. Cette roue dentée ou portion de roue dentée entraîne le levier 162 en rotation dans le sens de rétractation lorsque la tringle 130 est déplacée de sa position déverrouillée vers sa position libre.

### Autres variantes :

Le nombre de pênes dormants peut être modifié. En particulier, les pênes dormants verticaux peuvent être supprimés. Dans un mode de réalisation très simplifié, la serrure comporte un seul pêne dormant horizontal. Dans ce dernier cas, la serrure n'est plus une serrure multipoints.

D'autres modes de réalisation de la liaison coulissante 140 entre le pêne 42 horizontal et la tringle 130 sont possibles. Par exemple, les positions de l'encoche 144 et du pion 146 peuvent être interverties. Dans ce cas, l'encoche 144 se trouve sur le support 142 et le pion 146 sur la tringle 130.

Le support 142 peut être omis. Dans ce cas le pion 146 est par exemple directement fixé sur le pêne 42.

La portion verticale 150 de l'encoche 144 qui verrouille le pêne 42 dans sa position sortie peut être omise. La portion verticale 154 peut être réalisée différemment. Par exemple, la portion 154 verticale est remplacée par une portion inclinée supplémentaire qui rallonge la portion inclinée 152 dans la direction X. Dès lors, lorsque la tringle 130 se déplace de sa position déverrouillée jusqu'à sa position libre, cela déplace, plus que nécessaire pour déverrouiller la porte, le pêne 42 horizontal vers l'intérieur du boîtier 30. Ainsi, dans ce cas, dans la position déverrouillée de la tringle 130, l'extrémité distale 42d du pêne 42 affleure avec la face extérieure du boîtier 30, ce qui suffit pour déverrouiller la porte 4. Dans la position libre de la tringle 130, l'extrémité distale 42d du pêne 42 est enfoncée à l'intérieure du boîtier 30.

Dans un autre mode de réalisation, le levier 162 et le fouillot 180 sont fixés l'un à l'autre sans aucun degré de liberté. Par exemple, le levier 162 et le fouillot 180 ne forment qu'un seul et même bloc de matière. Dans ce cas, lorsque le levier 162 est entraîné en rotation par la tringle 130, la poignée 38 tourne en même temps.

Dans une variante simplifiée, le pêne 36 est uniquement déplaçable par le système 52 d'entraînement du mécanisme 50 à pêne et n'est pas déplaçable à l'aide de la poignée. Par exemple, la poignée 38 est remplacée par un bouton de porte fixé sans aucun degré de liberté sur la porte 4.

La serrure 8 peut prendre d'autres formes que celle d'un bandeau de porte. Par exemple, dans un autre mode de réalisation, la serrure n'est pas une serrure multipoints de sorte que du côté intérieur, elle ne forme pas un bandeau qui s'étend sur toute la hauteur de la porte.

Dans une variante simplifiée, le moteur électrique 60 est omis. Dans ce cas, le déplacement du mécanisme 50 à pêne peut seulement être actionné à l'aide du cylindre 46. Dans ce cas, l'unité 80 de commande peut également être omise de sorte que le bandeau 8 peut seulement être déverrouillé à l'aide d'une clé mécanique.

A l'inverse, le cylindre 46 peut être omis de sorte que le seul actionneur de la tringle 130 est alors le moteur électrique 60.

Le cylindre 46 peut aussi être un cylindre électronique de serrure, par exemple, au format européen.

Plusieurs des variantes décrites ci-dessus peuvent être combinées dans un même mode de réalisation.

### Chapitre IV : Avantages des modes de réalisation décrits :

Le fait d'utiliser une sur-course de la tringle 130 pour actionner le déplacement du pêne demi-tour 36 vers sa position rentrée après avoir d'abord déplacé les pênes 42 vers leurs positions rentrées, permet d'obtenir un mécanisme à pêne qui fonctionne comme celui décrit dans la demande FR2821381. En particulier, c'est le même cylindre 46 ou le même moteur électrique 60 qui déplace la tringle 130 de sa position verrouillée jusqu'à sa position déverrouillée et de sa position déverrouillée jusqu'à sa position libre. Le déplacement du pêne demi-tour vers sa position rentrée en claquant la porte est également toujours possible. Par contre, le mécanisme à pêne décrit ici est moins complexe que celui de la demande FR2821381. En effet, dans le mécanisme à pêne décrit ici, il n'est pas nécessaire d'utiliser un pignon et une crémaillère ayant une conformation particulière qui permet au pignon de continuer à tourner alors que les pênes dormants sont bloqués dans leurs positions rentrées.

Le fait d'établir la liaison 160 entre le pêne demi-tour 36 et la tringle 130 en passant par l'intermédiaire du levier 162 permet de former un liaison qui est très robuste et dont l'encombrement dans la direction Y est faible. De plus, le fait d'utiliser une face 164 de contact de la tringle 130 qui vient directement en appui sur le levier 162 permet de lier simplement la tringle 130 au levier 162 lorsque la tringle 130 est déplacée entre ses positions déverrouillée et libre. Cela simplifie encore plus la réalisation du mécanisme à tringle.

Le fait que le levier comporte un galet 172 qui vient rouler sur le pan incliné 170 de la tringle lorsque la tringle se déplace de sa position déverrouillée vers sa position libre, limite les frottements et facilite donc le déplacement de la tringle jusqu'à sa position libre.

Le fait d'autoriser, dans la position déverrouillée de la tringle, le déplacement du pêne demi-tour 36 vers sa position rentrée à l'aide de la poignée 38, permet d'ouvrir la porte sans utiliser le cylindre de serrure ou le moteur électrique pour cela.

Le fait que le levier 162 comporte une face d'appui 184 déplaçable entre les états embrayé et débrayé permet de déplacer le pêne demi-tour 36 vers sa position rentrée à l'aide de la tringle 130 sans entraîner en même temps un déplacement de la poignée 38.

Le fait que l'encoche 144 comporte une portion verticale 154 permet de maintenir l'extrémité distale 42d affleurante avec la paroi extérieure du boîtier 30 lorsque la tringle 130 se déplace entre ses positions verrouillée et libre. Ainsi, l'ouverture par laquelle le pêne dormant sort et toujours maintenue en très grande partie obturée ce qui limite l'encrassement de l'intérieur du boîtier 30.

Le fait que les actionneurs 36, 60, le segment 136 de la tringle 130, le pêne demi-tour 36 et la liaison mécanique 160 entre la tringle et le pêne demi-tour soient tous logés à l'intérieur d'un même carter remplaçable 132, simplifie la maintenance et la réparation de la serrure.

Le fait que la serrure se présente sous la forme d'un bandeau de porte comportant, dans un même boîtier 30, toutes les pièces de la serrure simplifie son installation sur une porte.

## Revendications

1. Serrure de porte comportant :
- un pêne dormant (42) déplaçable entre :
- une position sortie, dans laquelle le pêne dormant est capable de verrouiller la porte dans une position fermée, par coopération de forme avec une cavité correspondante aménagée dans une partie verticale d'un montant solidaire d'un dormant de la porte, et
- une position rentrée dans laquelle le pêne dormant autorise l'ouverture de la porte,
- une tringle (130) déplaçable en translation, dans une direction de déverrouillage, depuis une position verrouillée, dans laquelle le pêne dormant est dans sa position sortie, jusqu'à une position déverrouillée dans laquelle le pêne dormant est dans sa position rentrée,
- une liaison coulissante (140) entre la tringle et le pêne dormant apte à actionner le déplacement du pêne dormant de sa position sortie jusqu'à sa position rentrée à partir du déplacement de la tringle depuis sa position verrouillée jusqu'à sa position déverrouillée,
- un actionneur (46, 60) apte à entraîner le déplacement de la tringle depuis sa position verrouillée jusqu'à sa position déverrouillée, cet actionneur étant choisi dans le groupe constitué d'un cylindre (46) de serrure et d'un moteur électrique (60),
- un pêne demi-tour (36) déplaçable entre :
- une position sortie, dans laquelle le pêne demi-tour est capable de retenir la porte dans la position fermée, par coopération de forme avec une cavité correspondante aménagée dans le montant solidaire du dormant de la porte, et
- une position rentrée dans laquelle le pêne demi-tour autorise l'ouverture de la porte,
ce pêne demi-tour comportant une extrémité distale (36d) biseautée apte, par coopération de forme avec le montant solidaire du dormant, à déplacer le pêne demi-tour de sa position sortie vers sa position rentrée lorsque la porte est claquée,
- un ressort qui sollicite en permanence le pêne demi-tour vers sa position sortie, **caractérisée en ce que** :
- la liaison coulissante (140) entre la tringle (130) et le pêne dormant (42) est apte à autoriser la tringle à poursuivre son déplacement dans la direction de déverrouillage, depuis sa position déverrouillée jusqu'à une position libre,
- l'actionneur (46, 60) est apte, après avoir déplacé la tringle de sa position verrouillée jusqu'à sa position déverrouillée, à entraîner le déplacement de la tringle jusqu'à sa position libre, et
- la serrure comporte une liaison mécanique (160) entre la tringle et le pêne demi-tour apte :
- à actionner le déplacement du pêne demi-tour de sa position sortie vers sa position rentrée à partir du déplacement de la tringle, par l'actionneur, depuis sa position déverrouillée jusqu'à sa position libre, et
- dans la position déverrouillée de la tringle, à autoriser le déplacement du pêne demi-tour vers sa position rentrée par coopération de forme avec le montant solidaire du dormant.

2. Serrure selon la revendication 1, dans laquelle la liaison mécanique comporte :
- un levier (162) apte, lorsqu'il est déplacé en rotation dans un sens de rétractation du pêne demi-tour, à déplacer le pêne demi-tour depuis sa position sortie jusqu'à sa position rentrée,
- une face (164) de contact aménagée sur la tringle et conformée :
- pour s'engager directement avec le levier et l'entraîner en rotation dans le sens de rétraction du pêne demi-tour uniquement lorsque la tringle se déplace depuis sa position verrouillée jusqu'à sa position libre, et
- pour laisser le pêne demi-tour libre d'être déplacé de sa position sortie vers sa position rentrée par coopération de forme avec le montant tant que la tringle est dans sa position déverrouillée.

3. Serrure selon la revendication 2, dans laquelle :
- la face de contact de la tringle comporte un pan incliné (170) par rapport à la direction de déverrouillage, et
- le levier comporte un galet (172) monté libre en rotation autour d'un axe excentré par rapport à l'axe de rotation du levier, cet axe excentré étant fixé, sans aucun degré de liberté, au levier, ce galet étant apte à venir rouler sur le pan incliné lorsque la face de contact de la tringle s'engage directement avec le levier pour l'entraîner en rotation dans le sens de rétraction du pêne demi-tour.

4. Serrure selon l'une quelconque des revendications précédentes, dans laquelle la liaison mécanique (160) est également apte, dans la position déverrouillée de la tringle, à autoriser le déplacement du pêne demi-tour vers sa position rentrée à l'aide d'une poignée.

5. Serrure selon la revendication 4, dans laquelle :
- la serrure comporte un fouillot (180) apte à recevoir la poignée, ce fouillot étant monté en rotation autour d'un axe de rotation du fouillot,
- le levier (162) est monté libre en rotation autour de l'axe de rotation du fouillot et le levier comporte une face d'appui (184) déplaçable entre :
- un état embrayé dans laquelle elle est en appui sur une face d'appui correspondante (182) du fouillot pour entraîner en rotation le levier dans le sens de rétractation lorsque le fouillot est entraîné en rotation par la poignée dans ce sens de rétractation, et
- un état débrayé qui autorise le déplacement du levier par la face (164) de contact de la tringle sans entraîner en rotation le fouillot.

6. Serrure selon l'une quelconque des revendications précédentes, dans laquelle :
- la serrure comporte un boîtier extérieur (30) dans lequel est aménagé une ouverture (43) dans laquelle est reçu le pêne dormant, une extrémité distale (42d) du pêne dormant faisant sailli au-delà de cette ouverture dans sa position sortie et affleurant cette ouverture dans sa position rentrée, et
- la liaison coulissante (140) entre la tringle et le pêne dormant comporte une encoche (144) et un pion (146) reçu à coulissement à l'intérieur de cette encoche, l'encoche ayant une portion inclinée (152) par rapport à la direction de déverrouillage et une portion verticale (154) parallèle à la direction de déverrouillage, les portions inclinée et verticale étant configurées pour que le pion coulisse le long de la portion inclinée lorsque la tringle se déplace de sa position verrouillée jusqu'à sa position déverrouillée puis coulisse le long de la portion verticale lorsque la tringle se déplace de sa position déverrouillée jusqu'à sa position libre tout en maintenant le pêne dormant immobilisé dans sa position rentrée.

7. Serrure selon l'une quelconque des revendications précédentes, dans laquelle :
- la tringle comporte :
- un segment extérieur (134) dans lequel est réalisé une partie (144) de la liaison coulissante entre la tringle et le pêne dormant, et
- un segment intérieur (136) dans lequel est réalisée une partie (170) de la liaison mécanique entre la tringle et le pêne demi-tour, les segments extérieur et intérieur pouvant être couplés et découplés l'un de l'autre de façon réversible,
- la serrure comporte un carter (132) de serrure remplaçable comportant, assemblés les uns avec les autres :
- le segment intérieur (136) de la tringle, le segment extérieur de la tringle étant entièrement à l'extérieur de ce carter,
- l'actionneur (46, 60),
- le pêne demi-tour (36),
- la liaison mécanique (160) entre la partie inférieure de la tringle et le pêne demi-tour.

8. Serrure selon l'une quelconque des revendications précédentes, dans laquelle la serrure est un bandeau (8) de porte.

9. Mécanisme (50) à pêne pour la réalisation d'une serrure conforme à la revendication 1, ce mécanisme à pêne comportant :
- un pêne dormant (42) déplaçable entre :
- une position sortie, dans laquelle le pêne dormant est capable de verrouiller la porte dans une position fermée, par coopération de forme avec une cavité correspondante aménagée dans une partie verticale d'un montant solidaire d'un dormant de la porte, et
- une position rentrée dans laquelle le pêne dormant autorise l'ouverture de la porte,
- une tringle (130) déplaçable en translation dans une direction de déverrouillage depuis une position verrouillée, dans laquelle le pêne dormant est dans sa position sortie, jusqu'à une position déverrouillée dans laquelle le pêne dormant est dans sa position rentrée,
- une liaison coulissante (140) entre la tringle et le pêne dormant apte à actionner le déplacement du pêne dormant de sa position sortie jusqu'à sa position rentrée à partir du déplacement de la tringle de sa position verrouillée jusqu'à sa position déverrouillée,
- un pêne demi-tour (36) déplaçable entre :
- une position sortie, dans laquelle le pêne demi-tour est capable de retenir la porte dans la position fermée, par coopération de forme avec une cavité correspondante aménagée dans le montant solidaire du dormant de la porte, et
- une position rentrée dans laquelle le pêne demi-tour autorise l'ouverture de la porte,
ce pêne demi-tour comportant une extrémité distale (36d) biseautée apte, par coopération de forme avec le montant solidaire du dormant, à déplacer le pêne demi-tour de sa position sortie vers sa position rentrée lorsque la porte est claquée,
- un ressort qui sollicite en permanence le pêne demi-tour vers sa position sortie, **caractérisé en ce que** :
- la liaison coulissante (140) entre la tringle et le pêne dormant est apte à autoriser la tringle à poursuivre son déplacement dans la direction de déverrouillage, depuis sa position déverrouillée jusqu'à une position libre, et
- la serrure comporte une liaison mécanique (160) entre la tringle et le pêne demi-tour apte :
- à actionner le déplacement du pêne demi-tour de sa position sortie vers sa position rentrée à partir du déplacement de la tringle, par l'actionneur, depuis sa position déverrouillée jusqu'à sa position libre, et
- dans la position déverrouillée de la tringle, à autoriser le déplacement du pêne demi-tour vers sa position rentrée par coopération de forme avec le montant solidaire du dormant.
